# FASCICULE DE BREVET EUROPEEN

(11) **EP 0 302 773 B1**
(45) Date de publication et mention de la délivrance du brevet: **02.12.1992**
(21) Numéro de dépôt: 88401905.0
(22) Date de dépôt: 22.07.1988
(51) Int. Cl.: A62C 3/02

(54) **Procédé de lutte contre l'incendie et utilisation du procédé**
Verfahren zur Feuerbekämpfung und Anwendung dieses Verfahrens
Fire-fighting method and application of this method

(30) Priorité: 30.07.1987 FR 8710803
(43) Date de publication de la demande: 08.02.1989
(73) Titulaire: CERBERUS GUINARD Société dite:, F-78 530 Buc (FR)
(72) Inventeur: Nahmias, Jean, F-75014 Paris (FR)
(74) Mandataire: Bourgognon, Jean-Marie

(56) Documents cités:
- FR-A- 1 209 202
- FR-A- 2 184 121
- FR-A- 2 344 302
- FR-A- 2 352 870
- US-A- 4 616 711

## Description

La présente invention concerne un procédé de lutte contre l'incendie, par exemple contre les incendies de forêts.

Actuellement, les moyens de lutte contre les incendies tels que, par exemple, ceux de forêts, sont basés sur deux grands principes. Le premier est préventif et consiste à établir dans la forêt des zones dans lesquelles le combustible favorisant la progression d'un feu (élément propagatif) est partiellement ou complètement enlevé (zone coupe-feu). Ainsi un tel procédé est enseigné par FR-A-1 209 202 dans lequel des saignées entières sont effectuées dans la forêt et les arbres sont en outre remplacés par de la canne pour constituer une végétation qui atténue les déplacements d'air et arrête dans leur course les projectiles enflammés. Un tel procédé repose sur le principe des coupes-feux et nécessite par conséquent la destruction de zones importantes de forêt.

Le deuxième principe consiste à lutter en intervenant activement sur le front du feu afin de rendre la végétation en aval de celui-ci non combustible (élément non propagatif), par apport d'eau additionnée ou non de produits retardants. Cet apport se faisant par avions ou motopompes de façon que la zone mouillée soit la plus continue possible, voire même submergée par l'eau.

Ainsi les brevets FR-A-2 352 870 et FR-A-2 344 302 et US-A-4 616 711 enseignent différents moyens de rendre des zones non-propagatives de façon à constituer des bandes de coupe-feu.

Ces moyens de prévention et de lutte présentent cependant des inconvénients. Ainsi, la création de zones coupe-feu impose la suppression complète de la végétation sur des surfaces pouvant être importantes, d'où un coût élevé et un préjudice à la nature. De même, dans le cas où on effectue des débroussaillages, ceux-ci, pour être efficaces doivent être très souvent renouvelés, ce qui occasionne des coûts importants. Enfin l'intervention active, pour être efficace nécessite des conditions de rapidité et de précision de l'action, de continuité et de quantité de moyens. Ces conditions présentent souvent des dangers pour les intervenants, par exemple vol à basse altitude des aéronefs, distance réduite par rapport au feu d'un grand nombre de personnes.

Un autre inconvénient de l'art antérieur était principalement de maximiser les moyens préventifs ou de lutte de façon à être sûr d'arrêter le feu.

Un premier but de l'invention est de proposer un procédé de lutte contre l'incendie permettant d'optimiser les moyens de lutte contre l'incendie par application de la théorie de la percolation.

Ce premier but est atteint par le fait que le procédé de lutte contre l'incendie consistant, dans une zone donnée, à partager cette zone en sites propagatifs dans lesquels des éléments constituent un combustible encourageant la progression du feu et en sites non propagatifs dans lesquels des éléments sont incombustibles ou rendus incombustibles par des moyens, caractérisé en ce qu'il consiste à réaliser une distribution aléatoire à l'intérieur de la zone donnée de sites propagatifs et non propagatifs de façon à ce que le nombre de sites propagatifs et non propagatifs soit supérieur à 150 et à ce que le pourcentage de sites non propagatifs que le feu est susceptible de rencontrer soit supérieur à un seuil donné inférieur à 100% du nombre total de sites.

Selon une autre caractéristique le nombre de sites non propagatifs varie dans une plage comprise entre 25 et 60% de l'ensemble des sites.

Selon une autre caractéristique, le seuil varie dans une plage comprise entre 25 et 60 % pour les feux de forêts.

Selon une autre caractéristique, le seuil est choisi de préférence égal à 42 % pour arrêter un feu de forêt en l'absence de vent.

Un autre but de l'invention est de proposer un procédé de lutte préventif contre l'incendie permettant d'optimiser et réduire les coûts de débrouissaillange et de création de zones coupe-feu.

Ce but est atteint par le fait que le procédé selon l'invention est caractérisé en ce que les éléments non propagatifs sont constitués par des végétaux non combustibles plantés dans les proportions indiquées et suivant une répartition aléatoire.

Ce but est atteint par le fait que les moyens du procédé pour rendre non propagatifs les éléments d'une zone sont constitués par des têtes d'arrosage à jets de fluide humidifiants, disposées de façon que la surface arrosée soit supérieur au seuil donné.

Selon une autre caractéristique, les moyens du procédé pour rendre non propagatifs les éléments d'une zone sont constitués par des bombes ou containers transportables, projetés ou lâchés.

Selon une autre caractéristique, on utilise comme fluide humidifiant de l'eau ou une mousse, selon une autre caractéristique, le fluide humidifiant peut contenir des retardants.

Selon une autre caractéristique du procédé, les éléments rendus non propagatifs sont des éléments de constructions immobilières.

D'autres caractéristiques et avantages de la présente invention apparaîtront plus clairement à la lecture de la description ci-après, faite en référence à la figure unique représentant l'utilisation du procédé de l'invention dans la lutte contre l'incendie.

La figure 1 représente l'utilisation de la théorie de la percolation dans un procédé de lutte contre l'incendie.

Selon cette théorie, un phénomène propagatif tel que le feu ne peut se développer dans un milieu où la proportion des sites inactifs ou non propagatifs par rapport aux sites actifs ou propagatifs est supérieure ou égale à un nombre qu'il est convenu d'appeler seuil de percolation. Ainsi si l'on prend l'exemple de la figure 1, dans laquelle un site combustible tel qu'une forêt est divisé en trois zones, une première zone comportant exclusivement des sites combustibles (11), une deuxième zone (2) de largeur (L) comportant une distribution aléatoire de sites combustibles (21) et de sites non combustibles (20) (sites représentés par des hâchures), et dont la proportion est supérieure au seuil de percolation.

Une troisième zone (3) est constituée comme la première par des sites exclusivement combustibles (31). On a constaté qu'un feu se propageant dans le sens des flèches (A) se propage dans la zone (1) et se trouve arrêté au niveau de la zone (2) lorsque la proportion de sites non propagatifs (20) par rapport aux sites propagatifs (21) dépasse un certain pourcentage. Dans ce cas, le feu ne se propage pas à l'intérieur de la zone (3) et l'incendie s'arrête dans la zone (2).

Par l'expérience, on a constaté que dans le cas d'un seuil compris entre 25 et 60 % pour les feux de forêts on arrivait soit à ralentir, soit à arrêter l'incendie, en fonction des conditions de vent et du seuil choisi. De préférence, lorsque l'on veut arrêter un incendie de forêt, en l'absence de vent, on choisira un seuil égal à 42 %. De façon avantageuse, pour avoir un effet de percolation, il faut, pour une zone donnée un nombre de sites propagatifs et non propagatifs supérieur à 150 et le nombre de sites propagatifs doit représenter une fourchette de 25 à 60% de l'ensemble des sites, ce qui peut représenter une surface ou un volume équivalent de l'ordre de 25 à 60% de la surface ou du volume total de la zone considérée.

Les sites non propagatifs seront constitués de préférence soit par des végétaux non combustibles plantés isolément ou en bosquets parmi la végétation naturelle existante. Ces végétaux seront choisis parmi les essences non combustibles que l'on connait ou qui pourront être développées ultérieurement.

Un autre moyen de rendre les éléments d'un site non propagatifs peut consister à implanter des buses ou bouches fixes produisant des jets de fluide tel que de l'eau ou de la mousse et pouvant contenir des retardants. Ces éléments hydrants ou buses sont mis en fonctionnement sur commande manuelle ou automatique à l'approche du feu et leur répartition est telle que les zones arrosées par ces éléments et rendues non propagatives correspondent au seuil de ralentissement ou au seuil d'arrêt de l'incendie indiqué ci-dessus. De façon connue une commande automatique provenant d'un dispositif de détection du feu pourra commander ces buses.

On comprend aisément que le procédé de l'invention peut être utilisé également pour la lutte contre les incendies dans les immeubles de façon à optimiser le nombre de buses et d'éléments de détection, ceci d'une part pour réduire les coûts de l'installation et d'autre part pour limiter les dégats dûs à l'inondation des locaux. De même, le principe précédent permettant de combiner les zones combustibles et les zones non combustibles peut être utilisé de façon avantageuse dans la construction des maisons pour limiter la quantité de matériaux non combustibles. Ceci pour diminuer les coûts de la construction, sans diminuer la sécurité et la prévention.

Un autre moyen permettant de rendre les sites non propagatifs peut être constitué par des bombes projetées ou lachées à l'aval du front du feu et dispersant lors de l'explosion un fluide tel que de l'eau ou de la mousse contenant ou non des retardants. Ces moyens de projection du fluide d'humidification de la végétation du site projetant le fluide du bas vers le haut, présentent l'avantage de tenir compte du caractère fractal de la végétation, c'est-à-dire de la forme en arborescence des végétaux. Dans ce cas la projection faite dans le sens de l'arborescence assure une bien meilleure humidification que celle assurée, par exemple, par la projection ou le lâchage d'eau à partir d'un aéronef.

Ainsi, le procédé utilisé et les différents moyens permettant la mise en oeuvre du procédé en réalisant des zones d'éléments non propagatifs contribuent à l'optimisation de la lutte contre le feu.

Comme on l'a vu précédemment, le procédé de lutte contre l'incendie consiste à utiliser des éléments non propagatifs ou à mettre en oeuvre des moyens pour rendre non propagatifs les éléments combustibles, de façon que le pourcentage des sites non propagatifs que l'incendie est susceptible de rencontrer soit supérieur à un seuil donné inférieur à 100 % .

L'avantage d'un tel procédé utilisant la théorie de la percolation est de pouvoir à la fois être utilisé comme moyen de lutte contre le feu mais également en tant qu'élément préventif.

D'autres modifications à la portée de l'homme de métier sont possibles dans le cadre de l'invention tel que défini par les revendications. Ainsi dans le cas de l'utilisation des bombes à eau, la neutralisation d'un site peut se faire par explosion au sein de la végétation d'une enveloppe contenant une quantité spécifiée d'eau. Cette explosion est provoquée, soit par l'impact au sol, soit par télécommande à une hauteur déterminée par rapport au sol. Dans le cas de l'explosion par impact au sol, on utilise de préférence des bombes à enveloppe souple, tandis que des enveloppes rigides servent dans le cas d'explosion télécommandée.

## Revendications

1. Procédé de lutte contre l'incendie, consistant, dans une zone donnée, à partager cette zone en sites propagatifs dans lesquels des éléments constituent un combustible encourageant la progression du feu et en sites non propagatifs dans lesquels des éléments sont incombustibles ou rendus incombustibles par des moyens, caractérisé en ce qu'il consiste à réaliser une distribution aléatoire à l'intérieur de la zone donnée de sites propagatifs et non propagatifs de façon à ce que le nombre de sites propagatifs et non propagatifs soit supérieur à 150 et à ce que le pourcentage de sites non propagatifs que le feu est susceptible de rencontrer soit supérieur à un seuil donné inférieur à 100% du nombre total de sites.

2. Procédé selon la revendication 1, caractérisé en ce que le nombre de sites non propagatifs varie dans une plage comprise entre 25 et 60% de l'ensemble des sites.

3. Procédé selon la revendication 1, caractérisé en ce que le seuil varie dans une plage comprise entre 25 et 60 % pour les feux de forêts.

4. Procédé selon la revendication 3, caractérisé en ce que le seuil est choisi de préférence égal à 42 % pour arrêter un feu de forêt en l'absence de vent.

5. Procédé selon les revendications précédentes, caractérisé en ce que les éléments non propagatifs sont constitués par des végétaux non combustibles plantés dans les proportions indiquées et suivant une répartition aléatoire.

6. Procédé selon une des revendications 1 à 4, caractérisé en ce que les moyens pour rendre non propagatifs les éléments d'une zone sont constitués par des têtes d'arrosage à jets de fluide disposées de façon que la surface arrosée soit supérieur au seuil.

7. Procédé selon une des revendication 1 à 4, caractérisé en ce que les moyens pour rendre non propagatifs les éléments d'une zone soient constitués par des bombes ou containers de fluide, transportables, projetés ou lâchés.

8. Procédé selon la revendication 6 ou 7, caractérisé en ce que le fluide utilisé est de l'eau.

9. Procédé selon la revendication 6 ou 7, caractérisé en ce que le fluide utilisé est une mousse.

10. Procédé selon la revendication 8 ou 9, caractérisé en ce que le fluide peut contenir des retardants.

11. Procédé selon la revendication 1, caractérisé en ce que les éléments rendus non propagatifs sont des éléments de constructions immobilières.

## Claims

1. Fire-fighting process consisting, in a given zone, in dividing up this zone into propagative sites in which elements constitute a fuel encouraging the progress of the fire and into non-propagative sites in which elements are incombustible or rendered incombustible by means, characterised in that it consists in realizing a random distribution within the given zone of propagative sites and non-propagative sites so that the number of propagative sites and non-propagative sites is greater than 150 and so that the percentage of non-propagative sites which the fire is likely to encounter is greater than a given threshold of less than 100% of the total number of sites.

2. Process according to claim 1, characterised in that the number of non-propagative sites varies within a range of between 25 and 60% of all the sites.

3. Process according to claim 1, characterised in that the threshold varies within a range of between 25 and 60% for forest fires.

4. Process according to claim 3, characterised in that the threshold is preferably chosen so as to be equal to 42% to stop a forest fire in the absence of wind.

5. Process according to the preceding claims, characterised in that the non-propagative elements consist of non-combustible plants planted in the proportions indicated and according to a random distribution.

6. Process according to one of the claims 1 to 4, characterised in that the means for rendering the elements of a zone non-propagative consist of spray heads with jets of fluid, arranged in such a way that the area sprayed is greater than the threshold.

7. Process according to one of the claims 1 to 4, characterised in that the means for rendering the elements of a zone non-propagative consist of transportable, thrown or released bombs or containers of fluid.

8. Process according to claim 6 or 7, characterised in that the fluid used is water.

9. Process according to claim 6 or 7, characterised in that the fluid used is a foam.

10. Process according to claim 8 or 9, characterised in that the fluid may contain retardants.

11. Process according to claim 1, characterised in that the elements rendered non-propagative are building construction elements.

## Patentansprüche

1. Verfahren zur Brandbekämpfung, bei dem eine gegebene Zone unterteilt wird in Ausbreitungs-Stellen, in denen Elemente ein Brennmaterial bilden, welches die Ausbreitung des Feuers begünstigt, und in Nicht-Ausbreitungs-Stellen, in denen Elemente unbrennbar sind oder mit Hilfsmitteln unbrennbar gemacht sind, gekennzeichnet durch die Schaffung einer Zufallsverteilung von Ausbreitungs- und Nicht-Ausbreitungs-Stellen im Inneren der gegebenen Zone derart, daß die Anzahl der Ausbreitungs- und Nicht-Ausbreitungs-Stellen mehr als 150 beträgt und der Prozentsatz der Nicht-Ausbreitungsstellen, auf die das Feuer auftreffen kann, über einem gegebenen Schwellenwert unterhalb von 100 % der Gesamtzahl der Stellen liegt.

2. Verfahren nach Anspruch 1, dadurch **gekennzeichnet,** daß die Anzahl von Nicht-Ausbreitungs-Stellen in einem Bereich zwischen 25 % und 60 % der Gesamtheit der Stellen variiert.

3. Verfahren nach Anspruch 1, dadurch **gekennzeichnet,** daß der Schwellenwert bei Waldbränden in einem Bereich zwischen 25 % und 60 % variiert.

4. Verfahren nach Anspruch 3, dadurch **gekennzeichnet,** daß, um einen Waldbrand bei Windstille zum Stillstand zu bringen, ein Schwellenwert von vorzugsweise 42 % gewählt wird.

5. Verfahren nach einem der vorhergehenden Ansprüche, dadurch **gekennzeichnet,** daß die nicht-ausbreitenden Elemente durch unbrennbaren Bewuchs gebildet werden, der gemäß einer Zufallsverteilung in den angegebenen Verhältnissen gepflanzt ist.

6. Verfahren nach einem der Ansprüche 1 bis 4, dadurch **gekennzeichnet,** daß die Hilfsmittel, um die Elemente einer Zone nicht-ausbreitend zu machen, durch Sprühköpfe für Fluidstrahlen gebildet werden, die derart angeordnet sind, daß die besprühte Oberfläche oberhalb des Schwellenwerts liegt.

7. Verfahren nach einem der Ansprüche 1 bis 4, dadurch **gekennzeichnet,** daß die Hilfsmittel zum nichtausbreitend machen der Elemente einer Zone aus transportablen, ausgestoßenen oder abgeworfenen Fluid-Bomben oder -Behältern bestehen.

8. Verfahren nach Anspruch 6 oder 7, dadurch **gekennzeichnet,** daß das verwendete Fluid Wasser ist.

9. Verfahren nach Anspruch 6 oder 7, dadurch **gekennzeichnet,** daß das verwendete Fluid ein Schaum ist.

10. Verfahren nach Anspruch 8 oder 9, dadurch **gekennzeichnet,** daß das Fluid Hemmungsmittel enthalten kann.

11. Verfahren nach Anspruch 1, dadurch **gekennzeichnet,** daß die nicht-ausbreitend gemachten Elemente Elemente von Bauwerken sind.
